# EUROPÄISCHE PATENTSCHRIFT

(11) **EP 2 166 139 B1**
(45) Veröffentlichungstag und Bekanntmachung des Hinweises auf die Patenterteilung: **29.08.2012**
(21) Anmeldenummer: 09011759.9
(22) Anmeldetag: 15.09.2009
(51) Int. Cl.: D03C 9/02, D03C 9/04

(54) **Jacquardlitze mit geprägtem Fadenaugenbereich**
Jacquard braiding with embossed fibre eye area
Lisse Jacquard dotée d'une zone visuelle de fil imprégnée

(30) Priorität: 23.09.2008 EP 08164922
(43) Veröffentlichungstag der Anmeldung: 24.03.2010
(73) Patentinhaber: Groz-Beckert KG, 72458 Albstadt (DE)
(72) Erfinder: Stauss, Jochen, 72474 Winterlingen (DE); Veeser, Werner, 72362 Nusplingen (DE); Conzelman, Rene, 72393 Burladingen (DE)
(74) Vertreter: Rüger, Barthelt & Abel

(56) Entgegenhaltungen:
- DE-A1- 1 950 903
- DE-C- 121 105

## Beschreibung

Die Erfindung betrifft eine Jacquardlitze zum Einsatz in Jacquardmaschinen.

Jacquardlitzen werden zum Beispiel gemäß GB 807945 hergestellt, indem zunächst zwei nebeneinander liegende Drähte zusammengelötet werden. Die zusammengelöteten Drähte werden dann in einem Bereich wieder getrennt und etwas auseinander gebogen. In die so entstandene Öffnung wird dann ein Fadenaugeinsatz (Maillon) eingelötet, der das Fadenauge bildet.

Eine ähnliche Vorgehensweise ist aus der EP 1 015 675 B1 bekannt. Wiederum wird von zwei Drähten ausgegangen, die durch Verzinnen und Vernickeln fest miteinander verbunden sind. In einem Bereich werden die Drähte voneinander gelöst und voneinander weg gebogen, um einen Fadenaugeneinsatz einzufügen. Dieser wird dann durch Klebstoff zwischen den Drähten gesichert.

Zwar wird mit dieser Maßnahme das Einlöten von Fadenaugeinsätzen vermieden, jedoch ist noch immer die vorherige Herstellung des Zwillingsdrahts erforderlich.

Um diesen Nachteil zu vermeiden, wird beispielsweise in der EP 1 252 944 vorgeschlagen, als Ausgangsmaterial anstelle des Zwillingsdrahts einen profilierten Draht mit einem ungefähr achtförmigen Querschnitt zu verwenden. Derart profilierte Drähte sind jedoch nicht handelsüblich.

Aus der wesentlich älteren US 569,149 A ist die Herstellung von Weblitzen aus Runddraht bekannt, wobei zur Herstellung des Fadenauges ein mittlerer Bereich durch plastische Umformung in eine flache Form überführt wird. In diesen Bereich wird dann ein Fadenauge eingestanzt. Diese Vorgehensweise führt zu einer signifikanten Schwächung der Zugfestigkeit der Weblitze an dem Fadenauge.

Abhilfe schafft dazu die DE 121 105, die zur Herstellung der Weblitze von einem relativ dicken Draht ausgeht. Während ein mittlerer Bereich des Drahts zunächst unverformt bleibt, werden die beiden sich axial anschließenden Abschnitte axial gedehnt, so dass ihr Durchmesser abnimmt. Der verbleibende dicke mittlere Bereich wird dann auf eine Dicke abgeflacht, die dem Durchmesser der gestreckten Bereiche entspricht. In den sich ergebenden ovalen abgeflachten Bereich wird dann wiederum eine ovale Öffnung eingestanzt, in die ein Fadenaugeinsatz eingesetzt werden kann.

Diese Vorgehensweise ist aufwändig. Das Strecken des Drahtes ist für eine Massenherstellung wenig geeignet.

Ein weiterer Ansatz ist der EP 0 947 620 zu entnehmen. Dort wird vorgeschlagen, von einem Band auszugehen, in das eine schmale Öffnung eingebracht und dann aufgeweitet wird, um einen Fadenaugeinsatz anzubringen. Weil Fadenaugeinsätze eine Dicke ab etwa 0,35 mm aufweisen, hat eine solche Litze einen relativ großen Bandquerschnitt. Dadurch wird die Litze relativ schwer, was im Hinblick auf die von Federn kontrollierten Litzenbewegungen unerwünscht ist.

Die EP 1 767 676 befasst sich gewissermaßen ergänzend zu der vorgenannten Druckschrift mit der Verbesserung der Befestigungsmöglichkeit für den Fadenaugeinsatz.

Anstelle eines Flachbands schlägt die DE 195 09 03 vor, einen Runddraht als Ausgangsmaterial zu verwenden, der in einem ersten Fertigungsschritt flach gewalzt wird. Es entstehen dadurch neben den beiden von den Walzen erzeugten Flachseiten gerundete Seitenkanten. In die Flachseiten des abgeflachten Drahts werden dann in Längsrichtung verlaufende Kerben eingeprägt, bei denen sich die,Litze leicht spalten lässt, um einen Fadenaugeinsatz anzubringen.

Einen etwas anderen Weg schlägt die JPS 57-117646 vor. Die dort dargestellte Litze geht von einem Runddraht aus, an dem ein abgeflachter Bereich angebracht wird. In diesen wird eine Öffnung eingestanzt, die von zwei verbleibenden flachen Schenkeln begrenzt wird. Die Öffnung ist schmaler als ein einzusetzendes Fadenauge. Um die erforderliche Weite zu erzielen, werden die verbleibenden Schenkel in Längsrichtung verwunden, so dass sie im Querschnitt schräg zum Fadenauge stehen. Die entstehende Asymmetrie der Form ist beim Weben, aber insbesondere hinsichtlich des Vorbeigleitens der neben der Litze laufenden Fäden nachteilig.

Es ist Aufgabe der vorliegenden Erfindung, eine Jacquardlitze zu schaffen, die sich ohne Kompromisse hinsichtlich der Qualität kostengünstig fertigen lässt. Die oben dargestellten Nachteile sind möglichst zu vermeiden.

Diese Aufgabe wird mit der Jacquardlitze nach Anspruch 1 gelöst:

Die erfindungsgemäße Jacquardlitze weist einen Litzenkörper auf, der aus einem Rundmaterial besteht. Dieses ist mit einem abgeflachten Abschnitt versehen, der eine aufgeweitete von zwei Schenkeln umgrenzte Öffnung aufweist. Die beiden Schenkel haben gemeinsam eine Querschnittsfläche, die mit der Querschnittsfläche des runden Litzenkörpers übereinstimmt. Die Zugfestigkeit der Litze ist in dem abgeflachten Abschnitt und im Bereich des Öhrs somit in etwa so groß wie in den vom Öhr beabstandeten Bereichen. Zudem kann als Ausgangsmaterial zur Herstellung der Litze Runddraht verwendet werden, der als Halbfabrikat kostengünstig verfügbar ist. Schwer zu beherrschende und somit auch Qualitätsmängel verursachende Fertigungsschritte, wie zum Beispiel lokales Strecken des Drahts werden vermieden. Außerdem ist die (Runddraht-)Litze schmal, so dass sie von den zwischen den Litzen durchlaufenden Kettfäden kaum verschlissen wird. Entsprechend hoch ist die Standzeit. Der mit hohem Personalaufwand verbundene Jacquardlitzenwechsel kann auf ein Minimum reduziert werden.

Die im Vergleich zu Flachbandlitzen oder Doppeldrahtlitzen geringe Breite der erfindungsgemäßen Jacquardlitze gestattet außerdem die Erzeugung von vergleichsweise dichten Jacquardgeweben.

Die erfindungsgemäße Jacquardlitze ist vorzugsweise bezüglich einer Mittelebene symmetrisch, auf der die Öffnungsrichtung des Fadenauges senkrecht steht. Vorderseite und Rückseite der Jacquardweblitze sind insbesondere an dem.Fadenauge gleich. Dies schont die Kettfäden.

Außerdem sind die erfindungsgemäßen Litzen hinsichtlich ihres Gewichts optimierbar. Wegen des entlang der Längsrichtung weitgehend konstanten Materialquerschnitts und der sich daraus ergebenden konstanten Zugfestigkeit kann die Weblitze über ihre gesamte Länge mit minimalem Materialeinsatz hergestellt werden. Im Hinblick auf die in Jacquardmaschinen anzutreffenden Verhältnisse ist dies vorteilhaft. In der Regel liegt bei Jacquardmaschinen eine negative Fachbildung vor. Diese bedeutet, dass die Litzen mit Federn oder Gewichten in Unterfachposition gehalten und nur durch die Zugkraft der jeweiligen Harnischschnur in Oberfachposition gebracht werden. Je leichter die Litzen sind, desto geringer ist die dazu erforderliche Kraft. Entsprechend geringer kann auch die Gegenkraft ausfallen, d.h. desto leichter bzw. schwächer können die Gewichte oder Federn ausfallen, die die Litzen nach unten ziehen. Dadurch kann der Energieverbrauch einer Jacquardmaschine verringert werden.

Die erfindungsgemäße Litze verursacht bei ihrer Fertigung keinen oder nur einen ganz minimalen Materialverschnitt, was insbesondere bei Verwendung hochwertiger Stähle oder rostfreier Stähle sowie Edelstähle von Bedeutung ist. Die Querschnitte der die Öffnung umschließenden Schenkel sind durch plastische Umformung ohne (nennenswerten) Materialabtrag aus dem Querschnitt des Ausgangsmaterials erzeugt.

Die erfindungsgemäße Litze kann ausgehend von einem Runddraht erzeugt werden, d.h. aus Metall bestehen. Sie kann aber auch aus einem Kunststoffmaterial gefertigt werden, beispielsweise aus einem Kohlefaser- oder Glasfaser-Verbundstoff. Auch in der Kunststoffvariante stimmt die Summe der Flächeninhalte der Schenkelquerschnitte mit dem Flächeninhalt des Rundquerschnitts überein. Abhängig von der Herstellmethode kann die Summe der Flächeninhalte der Schenkelquerschnitte geringfügig von dem Flächeninhalt des Rundquerschnitts abweichen. So ist es möglich, dass bei der mechanischen Herstellung der Schenkelquerschnitte ein Materialfluss in Längsrichtung der erfindungsgemäßen Litze erfolgt, der die Querschnittsverhältnisse geringfügig beeinflussen kann. Die beiden Schenkel haben dann gemeinsam eine Querschnittsfläche, die mit der Querschnittsfläche des runden Litzenkörpers noch weitgehend übereinstimmt.

In der von den beiden Schenkeln begrenzten Öffnung ist vorzugsweise ein Fadenaugeinsatz gehalten. Dieser kann vorzugsweise eingeklebt sein. Es ist auch möglich, ihn mittels eines Lots oder durch eine Schweißung zu fixieren. Vorzugsweise weist der Fadenaugeinsatz an seinem Außenumfang eine umlaufende Rinne auf. Die voneinander weg gebogenen Schenkel der Litze schmiegen sich in diese Rinne und halten den Fadenaugeinsatz. Ist die Außenkontur des Fadenaugeinsatzes optimal auf den Querschnitt der Schenkel angepasst, d.h. sie sind kongruent zueinander ausgebildet, kann auf eine Befestigung des Fadenaugeinsatzes z.B. durch Löten bzw. Kleben verzichtet werden, da zwischen der Außenkontur des Fadenaugeinsatzes und den Schenkeln ein Formschluss entsteht.

Bei der Verwendung eines dünnen runden Drahts mit Rundquerschnitt zur Herstellung der Litze wird der Drahtquerschnitt vorzugsweise festgelegt, indem von der Größe zu verwendenden Fadenaugeinsatzes ausgegangen wird. Aus der Dicke des Fadenaugeinsatzes ergeben sich die Querschnitte der beiden drahtförmigen Schenkel, die in die an dem Fadenaugeinsatz außen verlaufende Rinne eingreifen. Die Summe dieser beiden im Wesentlichen runden Schenkelquerschnitte, die üblicherweise einen Durchmesser von 0,3 bis 0,4 mm haben, ergibt den Drahtquerschnitt von dann zum Beispiel 0,42 mm bis 0,57 mm. Vorzugsweise wird mit einem Drahtdurchmesser von 0,5 mm gearbeitet, weil die Schenkel dann einen Durchmesser von ca. 0,35 mm erhalten. Dies entspricht den Maßen, die für die heutzutage meist verwendeten Fadenaugeinsätze passen.

Die erfindungsgemäße Litze wird zum Beispiel durch Prägeformen hergestellt, indem an einem Runddraht ein abgeflachter Bereich erzeugt wird, der an beiden Flachseiten jeweils eine Längsnut aufweist. Vorzugsweise haben die beiden Längsnuten eine miteinander übereinstimmende Form. An dem Runddraht ist dadurch an der betreffenden Stelle ein achtförmiger Querschnitt entstanden. Hier können zwei Schenkel voneinander getrennt und auseinander gezogen werden. Es entsteht eine Öffnung, in die ein Fadenaugeinsatz eingefügt werden kann. Die zwei voneinander getrennten Schenkel weisen dann einen zumindest nahezu runden Querschnitt auf, wobei die erfindungsgemäßen Querschnittsverhältnisse eingehalten werden. Die so erreichte Form erfüllt alle Ansprüche hinsichtlich der Fadenfreundlichkeit bezüglich der außen an der Litze vorbeilaufenden Fäden. Zugleich ist die Befestigung des Fadenaugeinsatzes einfach, weil die Querschnitte der Schenkel in die äußere Rille bzw. Rinne des Fadenaugeinsatzes passen.

Während die Außenform der beiden Schenkel vorzugsweise rund ist, können sie an den aufeinander zu weisenden Flanken eine in die Öffnung vorstehende Rippe aufweisen, die besonders gut in die Rille des Fadenaugeinsatzes eingreift, so dass dieser gut sicher gehalten wird.

Beim Trennen der Schenkel reißt ein dünner zwischen den Schenkeln vorhandener Steg, wobei der Riss in Litzenlängsrichtung verläuft. An den Enden der Rillen oder in der Nähe der Enden können Querbohrungen angebracht werden, die beim Trennen der Schenkel als Rissstopper dienen.

Durch das Befestigen des Fadenaugeinsatzes in Klebetechnik wird es möglich, als Ausgangsmaterial für die Litze ein schwer oder nicht lötbares Material, wie beispielsweise rostfreien Stahl zu verwenden. Außerdem trägt Klebstoff als Befestigungsmaterial weniger zum Litzengewicht bei als ein entsprechendes Lot.

Vorzugsweise wird der Übergang zwischen dem Flachquerschnitt und dem Rundquerschnitt durch eine stufenlose Übergangszone erreicht, in der sich die einzelnen Querschnitte entlang der Axialrichtung der Weblitze stetig verändern. Irgendwelche abrupten oder stufenartigen Querschnittsänderungen werden vorzugsweise vermieden.

Bei einer bevorzugten Ausführungsform der Jacquard-weblitze ist der Litzenkörper lediglich an einem seiner beiden Enden mit einer Öse versehen, während an dem anderen Ende vorzugsweise ein Verankerungselement zur Befestigung einer Feder, beispielsweise einer Schrauben-Zugfeder, vorgesehen ist. Die Öse wird vorzugsweise durch eine haarnadelartige Drahtschlaufe gebildet, bei der ein Drahtabschnitt mit dem Litzenkörper durch einen oder mehrere Schweißpunkte verschweißt, durch eine Schweißnaht verbunden oder anderweitige Mittel an diesem gesichert ist. Vorzugsweise liegen in dem Verbindungsbereich, zum Beispiel zwischen Schweißpunkten, ein Abschnitt eines Drahtschenkels und ein Abschnitt eines Litzenkörpers parallel zueinander aneinander an.

Das Verankerungselement für die Zugfeder ist vorzugsweise ein Kunststoffteil, das auf einem entsprechend profilierten, beispielsweise durch Biegung gewellten Ende des Litzenkörpers stoff- und formschlüssig gesichert sein kann. Das Verankerungselement weist beispielsweise einen Gewindezapfen auf, dessen Gewinde zur Aufnahme von Windungen einer Schraubenfeder geeignet ist.

Weitere Einzelheiten von vorteilhaften Ausführungsformen der Erfindung sind Gegenstand der Beschreibung, der Zeichnung oder von Ansprüchen. Die Beschreibung beschränkt sich auf wesentliche Aspekte der Erfindung und sonstige Gegebenheiten. Die Zeichnung ist ergänzend heranzuziehen. Es zeigen:
Figur 1 eine erfindungsgemäße Jacquardweblitze in grober Übersichtsdarstellung,
Figur 2 die Jacquardweblitze nach Figur 1, in ausschnittsweiser perspektivischer Darstellung,
Figur 3 bis 7 Querschnitte der Jacquardweblitze nach Figur 2, an verschiedenen Stellen,
Figur 8 die Jacquardweblitze nach Figur 2, in Seitenansicht und
Figur 9 die Jacquardweblitze nach Figur 2, in Vorderansicht,
Figur 10 und 11 weitere Ausführungsformen der erfindungsgemäßen Weblitze, jeweils in perspektivischer Schnittdarstellung, und
Figur 12 eine bevorzugte Ausführungsform der erfindungsgemäßen Jacquardweblitze.

In Figur 1 ist eine Jacquardlitze 1 veranschaulicht, die für den Einsatz in Jacquardwebmaschinen vorgesehen ist. Sie weist einen länglichen Litzenköper 2 auf, der an seinen Enden mit Befestigungsmitteln, beispielsweise in Form von Ösen 3, 4 versehen ist. Der Litzenkörper 2 besteht beispielsweise aus einem Draht, zum Beispiel einem Edelstahldraht. Er kann aber auch aus einem anderen geeigneten Material bestehen, beispielsweise Kunststoff.

Die erfindungsgemäße Weblitze 1 ist in Figur 2 näher veranschaulicht. Sie weist ein Fadenauge 5 auf, das vorzugsweise durch einen Fadenaugeinsatz 6 gebildet wird. Ein solcher Fadenaugeinsatz 6 wird auch als "Maillon" bezeichnet. Er wird durch ein ringförmiges Element gebildet, das zum Beispiel aus gehärtetem Stahl, Keramik, Hartmetall oder einem ähnlichen Stoff besteht und eine zentrale Öffnung 7 umgrenzt. An seinem Außenumfang ist der Fadenaugeinsatz 6, wie Figur 3 erkennen lässt, mit einer ringsum laufenden Nut oder Rinne 8 versehen.

Zur Aufnahme des Fadenaugeinsatzes 6 ist der Litzenkörper in einem Abschnitt 9 abgeflacht ausgebildet. Der Abschnitt 9 ist in Figur 2 gesondert veranschaulicht. Ausgehend von dem Kreisquerschnitt der sich von dem Abschnitt 9 weg erstreckenden Schaftschenkel 10, 11 geht der Querschnitt des Schaftschenkels 10 oder 11 in einem Zwischen- oder Übergangsabschnitt 9a hinweg allmählich in einen Flachquerschnitt über. Figur 7 veranschaulicht den Kreisquerschnitt des Schaftschenkels 10, der mit dem Kreisquerschnitt des Schaftschenkels 11 übereinstimmt. Der Kreisquerschnitt des Schaftschenkels 10 oder 11 hat eine Querschnittsfläche A1, die an der Schnittlinie VII-VII in Figur 2 zu messen ist und entlang des Schaftes 20 der Jacquardlitze, der durch seine Schenkel 10 oder 11 gebildet ist, vorzugsweise unverändert ist.

In einem geringen Abstand zu dem Fadenaugeinsatz 6 beginnt der Abschnitt 9. Hier geht der Kreisquerschnitt in einen mehr und mehr abgeflachten Abschnitt über. Zum Beispiel weist der Querschnitt an der in Figur 2 veranschaulichten Schnittlinie VI-VI die Querschnittsform nach Figur 6 auf. Dieser Querschnitt legt eine Querschnittsfläche A2 fest, die vorzugsweise genauso groß ist wie die Querschnittsfläche A1.

Mit zunehmender Nähe zu dem Fadenaugeinsatz 6 kann die Abflachung des Litzenkörpers zunehmen. Zum Beispiel weist der an der Stelle V-V eine Querschnittsform nach Figur 5 mit einer Querschnittsfläche A3 auf, wobei A3 gleich A2 gleich A1 gilt. Wie ersichtlich, kann der abgeflachte Querschnitt nach Figur 5 an seine oberen und unteren Seite rillenförmige Vertiefungen 12, 13 aufweisen, die im weiteren Längsverlauf an Tiefe zunehmen können. Dies zeigt Figur 4, die den Querschnitt IV-IV wiedergibt. Der Querschnitt kann hier ungefähr achtförmig sein. Er weist insgesamt eine Querschnittsfläche A4 auf, wobei wiederum A4 gleich A3 gleich A2 gleich A1 gilt.

Durch die Schaffung der Querschnittsform gemäß Figur 4 lassen sich in dem abgeflachten Abschnitt 9 Schenkel 14, 15 voneinander trennen und voneinander weg biegen. Dabei wird der schmale Steg, der die Vertiefungen 12, 13 voneinander trennt durchtrennt. Die beiden Schenkel 14, 15 umgrenzen somit eine Öffnung 16, in der der Fadenaugeinsatz 6 gehalten werden kann. Die Verhältnisse sind in Figur 3 veranschaulicht. Beide Schenkel 14, 15 haben jeweils einen Querschnitt mit eine Querschnittsfläche A5, A6, die vorzugsweise untereinander gleich groß sind. Außerdem ist die Summe der beiden Querschnittsflächen A5, A6 vorzugsweise genauso groß wie der Querschnitt A4 oder A3 oder A2 oder A1. Wie außerdem aus Figur 3 hervorgeht, sind die beidseitigen Abflachungen des Litzenkörpers gleich ausgebildet. Die Weblitze 1 ist somit auch und gerade an dem Fadenauge symmetrisch zu einer Symmetrieebene E, die mittig durch die beiden Schenkel 14, 15 und durch die Schaftschenkel 10, 11 geht.

Im Anschluss an die Öffnung 16 erstrecken sich die rinnenartigen Vertiefungen 12, 13 (Figur 8) über den abgeflachten Abschnitt 9 zu beiden Schaftschenkeln 10, 11 hin. An den Enden der Vertiefungen oder auch in einem gewissen Abstand zu diesen können Querbohrungen 12a, 12b angeordnet sein, die die beiden Vertiefungen 12, 13 schneiden und parallel zu dem Fadenauge orientiert sind. Der Durchmesser der beiden Bohrungen 12a, 12b ist vorzugsweise größer als die Breite der Vertiefungen 12, 13. Die Bohrungen 12a, 12b wirken als Rissstopper beim Trennen der Schenkel 14, 15. Die Bohrungen 12a, 12b stellen dann, wie aus Figur 1 oder 9 ersichtlich, die Enden des sich ausbildenden Schlitzes dar und verhindern, dass sich der Riss weiter fortpflanzt, wenn die Schenkel 14, 15 auseinander gebogen werden.

Zur weiteren Verdeutlichung ihres Aufbaus ist die Weblitze 1 in den Figuren 8 und 9 nochmals veranschaulicht. Wie ersichtlich, ist der Litzenkörper 2 aus einem Runddraht heraus geformt, indem der Abschnitt 9 abgeflacht und mit längs verlaufenden den rinnenartigen Vertiefungen 12, 13 versehen worden ist. Die an der Oberseite befindliche Vertiefung 12 liegt dabei parallel zu der an der Unterseite befindlichen Vertiefung 13. Wo die Vertiefungen 12, 13 vorhanden sind, hat der abgeflachte Abschnitt den Doppeldrahtquerschnitt nach Figur 4. Dieser kann wie eine Zweidrahtlitze in die beiden Schenkel 14, 15 getrennt werden, um die Öffnung 16 auszubilden. Ist der Fadenaugeinsatz 6 zwischen die Schenkel 14, 15 geklemmt, kann er mit Klebstoff gesichert werden, womit die Litze 1 fertiggestellt ist.

Abgewandelte Ausführungsformen der Litze 1 veranschaulichen die Figuren 10 und 11. Die vorstehende Beschreibung gilt unter Zugrundelegung gleicher Bezugszeichen entsprechend. Der Fadenaugeinsatz 6 ist als Rechteckring mit zugespitzten Enden ausgebildet. Seine beiden seitlichen Rillen 8a und 8b weisen in einem Winkel zueinander stehende Flanken auf. Mit anderen Worten, die Rillen 8a und 8b haben einen Dreieckquerschnitt. Bei der Ausführungsform nach Figur 10 haben die Schenkel 14, 15 jeweils einen Kreisquerschnitt mit dem Flächeninhalt A5, A6. Die Summe der Querschnittsflächen A5, A6 stimmt wiederum mit der Querschnittsfläche A1 des Querschnitts eines Schaftschenkels 10, 11 überein. Der Klebstoff 17 sichert den Fadenaugeinsatz 6 und verschließt die Öffnung 16. Er kann außerdem in die Rille 8 eindringen und die Schenkel 14, 15 an dem Fadenaugeinsatz 6 halten.

Die Schenkel 14, 15 können, wie Figur 11 veranschaulicht, auch jeweils einen außen abgerundeten und nach innen in einer spitzen Rippe 18, 19 auslaufenden Querschnitt haben. Die Querschnittsflächen A5, A6 sind in der Summe wiederum so groß wie die Querschnittsfläche A1. Ansonsten gilt die vorige Beschreibung entsprechend.

Figur 12 zeigt eine bevorzugte Ausführungsform einer Jacquard-Weblitze 1a, deren Litzenkörper 2 durch einen Metalldraht gebildet wird. Zur Ausbildung des Fadenauges 5 wird auf die vorige Beschreibung verwiesen, die unter Zugrundelegung gleicher Bezugszeichen auch hier zumindest vorzugsweise gilt. Allerdings kann, wie Figur 12 andeutet, auf den Zwischenabschnitt 9a verzichtet werden. Die runden Schaftschenkel 10, 11 können unmittelbar in die divergierenden Schenkel 14, 15 übergehen, die zwischen einander das Maillon 6 halten.

Der Litzenkörper 1 ist an einem Ende mit der Öse 3 versehen, zu deren Ausbildung ein Drahtabschnitt 31 nach Art einer Haarnadel um ungefähr 180° gebogen ist. Das Ende dieses Drahtabschnitts 31 ist an zumindest einer, vorzugsweise aber zwei Stellen 21, 22 mit dem Litzenkörper 2, insbesondere dem Schaftschenkel 11 verbunden. An den Stellen 21, 22 können Schweißverbindungen ausgebildet sein. Zwischen den beiden Stellen 21, 22 kann das Ende des Drahtabschnitts 31 parallel zu dem Schaftschenkel 11 verlaufend angeordnet sein.

An dem gegenüber liegenden Ende des Litzenkörpers 2 ist vorzugsweise ein Befestigungselement 23 vorgesehen. Dieses ist beispielsweise durch ein Kunststoffspritzteil gebildet, das mit dem Ende des Schaftschenkels 10 verbunden ist. Der Schaftschenkel 10 kann an seinem Ende mit einer oder mehreren Biegungen 24, 25, 26 versehen sein, so dass er zum Beispiel zick-zack-förmig oder wellenförmig gebogen ist. Das Befestigungselement 23 kann zum Beispiel als Kunststoffspritzteil ausgebildet sein und diesen Bereich mit einem zylindrischen Abschnitt 27 umgreifen. So kann eine stoffschlüssige und/oder eine formschlüssige Verbindung geschaffen werden.

Das Befestigungselement 27 kann, wie Figur 12 zeigt, einen zapfenartigen Fortsatz 28 aufweisen, der zur Verankerung einer Zugfeder 29 zum Beispiel mit einem Gewinde 30 versehen ist. Der Fortsatz 28 weist vorzugsweise einen geringeren Durchmesser als der Abschnitt 27 auf und ist konzentrisch zu diesem ausgerichtet. Das Gewinde 30 ist vorzugsweise ein konisches Gewinde. Die Zugfeder 29 ist vorzugsweise eine Schraubenfeder aus Federdraht.

Eine erfindungsgemäße Litze ist vorzugsweise aus einem Runddraht gefertigt, der einen mittleren Abschnitt 9 aufweist. Dieser Abschnitt weist einen 8-förmigen Querschnitt auf, der durch zwei durch einen dünnen Steg miteinander verbundenen Schenkel festgelegt ist. Hier kann der Litzenkörper 2 zur Aufnahme eines Fadenaugeinsatzes 6 aufgetrennt werden. Der Fadenaugeinsatz 6 wird in der entstehenden Öffnung 16 vorzugsweise durch Klebstoff gesichert.

### Bezugszeichen:

- 1, 1a: Weblitze, Jacquardlitze
- 2: Litzenkörper
- 3, 4: Ösen
- 5: Fadenauge
- 6: Fadenaugeinsatz/Maillon
- 7: Öffnung
- 8, 8a,: 8b Rinne, Rille
- 9: Abschnitt
- 9a: Zwischenabschnitt
- 10, 11: Schaftschenkel
- 12, 13: Vertiefungen
- 12a, 12b: Querbohrungen
- 14, 15: Schenkel
- A1 - A6: Querschnittsflächen
- E: mittlere Symmetrieebene
- 16: Öffnung
- 17: Klebstoff
- 18, 19: Rippe
- 20: Schaft
- 21, 22: Stellen
- 23: Befestigungselement
- 24 - 26: Biegungen
- 27: zylindrischer Abschnitt des Befestigungselements
- 28: zapfenartiger Fortsatz
- 29: Zugfeder
- 30: Gewinde
- 31: Drahtabschnitt

## Patentansprüche

1. Jacquard-Litze mit einem Litzenkörper (2) aus einem Rundmaterial, der einen Schaft (20) mit einem abgeflachten Abschnitt (9) aufweist, der mit einer geweiteten, von zwei Schenkeln (14, 15) begrenzten Öffnung (16) versehen ist, wobei der Flächeninhalt A1 des Rundquerschnitts des Schaftes (20) mit der Summe der Flächeninhalte A5, A6 der Querschnitte der Schenkel (14, 15) weitgehend übereinstimmt.

2. Litze nach Anspruch 1, **dadurch gekennzeichnet, dass** in der Öffnung (16) ein Fadenaugeinsatz (6) gefasst und gesichert ist.

3. Litze nach Anspruch 1, **dadurch gekennzeichnet, dass** die beiden Schenkel (14, 15) voneinander weg gebogenen sind.

4. Litze nach Anspruch 1, **dadurch gekennzeichnet, dass** die Schenkel (14, 15) an ihren Innenseiten eine zu der Öffnung (16) hin vorstehende Struktur aufweisen.

5. Litze nach Anspruch 1, **dadurch gekennzeichnet, dass** die Schenkel (14, 15) einen gerundeten Querschnitt aufweisen.

6. Litze nach Anspruch 1, **dadurch gekennzeichnet, dass** sich an die geweitete Öffnung (16) an wenigstens einem axialen Ende ein ungeschlitzter abgeflachter Zwischenabschnitt (9a) anschließt.

7. Litze nach Anspruch 1, **dadurch gekennzeichnet, dass** im Anschluss an die Öffnung (16) zumindest ein Rissstoppermittel (12a, 12b) vorzugsweise in Form mindestens einer Querbohrung angeordnet ist.

8. Litze nach Anspruch 7, **dadurch gekennzeichnet, dass** das Rissstoppermittel (12a, 12b) in Form mindestens einer Querbohrung ausgebildet ist.

9. Litze nach Anspruch 1, **dadurch gekennzeichnet, dass** zwischen dem abgeflachten Abschnitt (9) und den Schaftschenkeln (10, 11) jeweils ein kontinuierlicher stufenloser Übergang ausgebildet ist.

10. Litze nach Anspruch 1, **dadurch gekennzeichnet, dass** das Rundmaterial ein Runddraht aus Metall oder Kunststoff ist.

11. Litze nach Anspruch 1, **dadurch gekennzeichnet, dass** die Öffnung (16) durch plastische spanlose Verformung erzeugt ist.

12. Litze nach Anspruch 1, **dadurch gekennzeichnet, dass** der Litzenkörper (2) an wenigstens einem Ende eine Öse (3) aufweist, die durch einen umgebogenen und an mindestens einer Stelle (21, 22) mit dem Litzenkörper (2) verschweißten Drahtabschnitt (31) gebildet ist.

13. Litze nach Anspruch 1, **dadurch gekennzeichnet, dass** der Litzenkörper (2) an wenigstens einem Ende mit mindestens einer Biegung (24, 25, 26) versehen ist.

14. Litze nach Anspruch 13, **dadurch gekennzeichnet, dass** an dem mit der Biegung (24, 25, 26) versehenen Ende des Litzenkörpers (2) ein Befestigungselement (23) zur Befestigung einer Zugfeder (29) angeordnet ist.

15. Litze nach Anspruch 14, **dadurch gekennzeichnet, dass** an das Befestigungselement (23) zur Befestigung der Zugfeder (29) einen axialen zapfenartigen Fortsatz (28) mit einem Gewinde (30) aufweist.

## Claims

1. Jacquard heald with a heald body (2) made of a round stock material, which has a shaft (20) with a flattened section (9), which is provided with a widened opening (16) delimited by two legs (14, 15), wherein the area A1 of the round cross-section of the shaft (20) is substantially the same as the sum of the areas A5, A6 of the cross-sections of the legs (14, 15).

2. Heald according to claim 1, **characterised in that** a thread eyelet insert (6) is contained and secured in the opening (16).

3. Heald according to clam 1, **characterised in that** the two legs (14, 15) are bent away from one another.

4. Heald according to claim 1, **characterised in that** on their inside surfaces the legs (14, 15) have a structure projecting towards the opening (16).

5. Heald according to claim 1, **characterised in that** the legs (14, 15) have a rounded cross-section.

6. Heald according to claim 1, **characterised in that** a non-slotted flattened intermediate section (9a) connects to the widened opening (16) on at least one axial end.

7. Heald according to claim 1, **characterised in that** at least one tear stopper element (12a, 12b) preferably in the form of at least one transverse hole is arranged to adjoin the opening (16).

8. Heald according to claim 7, **characterised in that** the tear stopper element (12a, 12b) is configured in the form of at least one transverse hole.

9. Heald according to claim 1, **characterised in that** a continuous stepless transition is respectively configured between the flattened section (9) and the shaft legs (10, 11).

10. Heald according to claim 1, **characterised in that** the round stock material is a round wire made of metal or plastic.

11. Heald according to claim 1, **characterised in that** the opening (16) is generated by non-cutting plastic deformation.

12. Heald according to claim 1, **characterised in that** on at least one end the heald body (2) has an eyelet (3), which is formed by a bent-over wire section (31) welded in at least one location (21, 22) to the heald body (2).

13. Heald according to claim 1, **characterised in that** the heald body (2) is provided with at least one bend (24, 25, 26) on at least one end.

14. Heald according to claim 13, **characterised in that** a fastening element (23) for fastening a tension spring (29) is arranged on the end of the heald body (2) provided with the bend (24, 25, 26).

15. Heald according to claim 14, **characterised in that** the fastening element (23) for fastening the tension spring (29) has an axial peg-like projection (28) with a thread (30).

## Revendications

1. Lisse Jacquart comportant un corps de lisse (2), constitué d'un matériau rond, qui présente un fût (20) doté d'une partie aplatie (9) qui est munie d'une ouverture élargie (16), délimitée par deux branches (14, 15), la surface (A1) de la section ronde du fût (20) correspondant dans une large mesure à la somme des surfaces (A5, A6) des sections des branches (14, 15).

2. Lisse selon la revendication 1 **caractérisée en ce qu'**un insert (6) constituant un oeillet pour fil est saisi et maintenu de façon sûre dans l'ouverture (16).

3. Lisse selon la revendication 1 **caractérisée en ce que** les deux branches (14, 15) sont courbées à l'écart l'une de l'autre.

4. Lisse selon la revendication 1 **caractérisée en ce que** les branches (14, 15) présentent sur leurs côtés intérieurs une structure qui fait saillie en direction de l'ouverture (16).

5. Lisse selon la revendication 1 **caractérisée en ce que** les branches (14, 15) présentent une section arrondie.

6. Lisse selon la revendication 1 **caractérisée en ce qu'**une partie intermédiaire (9a) aplatie, non fendue se raccorde à l'ouverture élargie (16) à au moins une extrémité axiale.

7. Lisse selon la revendication 1 **caractérisée en ce qu'**un moyen d'arrêt de fente (12a, 12b) est ménagé en raccordement avec l'ouverture (16) de préférence sous forme d'au moins un perçage transversal.

8. Lisse selon la revendication 7 **caractérisée en ce que** le moyen d'arrêt de fente (12a, 12b) se présente sous la forme d'au moins un perçage transversal.

9. Lisse selon la revendication 1 **caractérisée en ce qu'**entre la partie aplatie (9) et les branches (10, 11) de fût une transition continue sans paliers est ménagée dans chaque cas.

10. Lisse selon la revendication 1 **caractérisée en ce que** le matériau rond est un fil rond en métal ou en matière de synthèse.

11. Lisse selon la revendication 1 **caractérisée en ce que** l'ouverture (16) est obtenue par déformation plastique sans enlèvement de copeaux.

12. Lisse selon la revendication 1 **caractérisée en ce que** le corps (2) de lisse présente à au moins une extrémité un oeillet (3) qui est constitué d'une partie de fil (31) recourbée et soudée au corps (2) de lisse à au moins un emplacement (21, 22).

13. Lisse selon la revendication 1 **caractérisée en ce que** le corps (2) de lisse est muni d'au moins une courbure (24, 25, 26) à au moins une extrémité.

14. Lisse selon la revendication 13 **caractérisée en ce qu'**un élément de fixation (23) destiné à la fixation d'un ressort de traction (29) est disposé à l'extrémité du corps (2) de lisse munie de la courbure (24, 25, 26).

15. Lisse selon la revendication 14 **caractérisée en ce que** l'élément de fixation (23) destiné à la fixation du ressort de traction (29) présente un prolongement axial du genre tourillon (28) comportant un filetage (30).
